# FASCICULE DE BREVET EUROPEEN

(11) **EP 0 559 616 B1**
(45) Date de publication et mention de la délivrance du brevet: **09.10.1996**
(21) Numéro de dépôt: 93810135.9
(22) Date de dépôt: 25.02.1993
(51) Int. Cl.: G07D 9/00, G07D 7/00

(54) **Dispositif de transport des feuilles imprimées dans une installation pour le contrôle de la qualité des papiers-valeurs**
Vorrichtung zum Transport bedruckter Bogen in einer Anlage zur Kontrolle der Qualität von Banknoten
Device for transporting printed sheets in an installation for monitoring the quality of bank notes

(30) Priorité: 03.03.1992 CH 662/92
(43) Date de publication de la demande: 08.09.1993
(73) Titulaire: DE LA RUE GIORI S.A., CH-1003 Lausanne (CH)
(72) Inventeur: Orlandini, Dante, I-20124 Milano (IT)
(74) Mandataire: Jörchel, Dietrich R.A.

(56) Documents cités:
- EP-A- 0 431 267
- EP-A- 0 527 453
- DE-A- 2 720 674
- DE-A- 3 412 181
- DE-B- 2 908 362
- DE-U- 9 115 032
- FR-A- 760 051
- GB-A- 491 981
- GB-A- 2 055 087
- US-A- 2 657 052
- US-A- 4 225 129

## Description

La présente invention concerne un dispositif de transport des feuilles imprimées dans une installation pour le contrôle de la qualité des papiers-valeurs, notamment des billets de banque, dans une zone de contrôle comprenant au moins un détecteur.

On connaît déjà des dispositifs pour contrôler la qualité des billets de banque. Par exemple, le brevet FR 1.489.113 décrit un procédé et un dispositif selon lequel des feuilles de billets non découpées sont tout d'abord contrôlées visuellement pour permettre à l'opérateur de marquer les billets défectueux, présentant des erreurs de couleur ou des taches. Les feuilles sont ensuite découpées en billets qui passent sur un premier cylindre devant des détecteurs contrôlant le côté du billet dirigé vers l'extérieur et réagissant aux marques de contrôle portées par les billets, ainsi qu'aux erreurs de centrage de l'image. Puis, les billets sont transférés à un deuxième cylindre où des détecteurs contrôlent leur autre côté. Les billets défectueux sont prélevés automatiquement de la chaîne de transport et remplacés par des billets sans défaut. Enfin une installation automatique permet de compter les billets contrôlés et de les mettre en forme de paquets.

Avec les dernières technologies développées, les exigences pour le contrôle de la qualité des billets récemment imprimés augmentent de plus en plus. Les détecteurs qui captent les détails de registre, de couleur, de variation de l'encre, de défauts tels que des tâches, des maculatures, etc. sont de plus en plus sophistiqués ce qui entraîne des exigences très sévères quant à la position des feuilles à examiner par rapport auxdits détecteurs, les feuilles devant être tenues à une distance très précise du détecteur. Dans une demande de brevet parallèle, la demanderesse a déjà proposé un cylindre de transport répondant à ces exigences.

Un contrôle complet de qualité doit comporter aussi un contrôle de transparence ou un contrôle par réflexion pour examiner, notamment, la position du filigrane, du fil de sécurité, et tous les autres critères vérifiables par transparence ou réflexion. Pour effectuer ces contrôles, les feuilles doivent être à l'état plan, donc doivent être acheminées sur une chaîne de transport pourvue de pinces qui saisissent le bord avant de la feuille pour la faire défiler devant le système de détection par transparence, ou réflexion, pendant que ladite feuille glisse dans le plan de transfert.

On s'est rendu compte que les feuilles saisies par les pinces, avec une vitesse de transport assez grande, de l'ordre de 2,8 mètres par seconde, ont tendance à ne pas adhérer parfaitement au support. En effet, les feuilles à examiner qui ont été imprimées aussi en taille-douce, présentent des déformations très importantes dues à la force de frappe lors de l'impression et leur surface présente des ondulations lesquelles, additionnées aux effets aérodynamiques créés par la vitesse de transport des feuilles, produisent des conditions inacceptables pour un balayage exact, vu la finesse des détecteurs actuels. Pour le contrôle de transparence, il est donc indispensable que cette feuille, au moins pendant son passage sous le détecteur, conserve son état parfaitement plan, sans faire d'ondulations, parce que la distance entre le détecteur et la zone de contrôle où se trouve la feuille doit rester constante avec une tolérance préétablie, par exemple de ± 0,3 mm environ.

La présente invention se propose de construire un dispositif de transport à chaîne qui garantit que la feuille prenne un état parfaitement plan pendant son passage devant le système détecteur, sans risque d'endommager l'impression récemment réalisée sur les feuilles.

A cet effet, le dispositif selon l'invention est caractérisé par la clause caractérisante de la revendication 1.

Pour un contrôle de transparence le dispositif selon l'invention est caractérisé par les caractéristiques de la revendication 2.

L'avantage de ce dispositif est de permettre à la feuille imprimée d'être parfaitement maintenue par le système vacuum dans le plan de transfert défini par les barres d'appui, au moment où elle passe en dessous du détecteur, tout en évitant une collision entre les buses d'aspiration et les pinces au moment où ces dernières arrivent à hauteur des buses.

Des formes d'éxécution préférées résultent des revendications dépendantes.

L'invention sera décrite, à titre d'exemple non limitatif, en se référant aux dessins annexés.

La figure 1 représente une vue schématique du dispositif, adapté à l'exemple d'un contrôle de transparence.

La figure 2 est une vue de dessus partielle des barres d'appui et des bras mobiles dans la zone de contrôle.

La figure 3 est une vue partielle, en perspective, de la zone de contrôle selon la figure 2, avec les bras en position opérante.

La figure 4 représente la même vue que la figure 3, mais avec les bras en position rétractée par rapport au plan de transfert.

Dans l'installation de détection représentée, la chaîne de transport 1 est munie des barres 2 à pinces 2a pour agripper le bord avant de chacune des feuilles à examiner 3 et les faire glisser sur un support formé par des barres d'appui 4, 4', entre un détecteur 5 et une lampe 8. Les barres d'appui 4, 4' s'étendent longitudinalement dans le sens de transport et sont écartées d'une distance d'environ 15 à 20 mm. Les pinces 2a qui agrippent les feuilles et dont le nombre est, par exemple, de douze, se déplacent partiellement dans les intervalles entre les barres d'appui. Toutes les feuilles, dont une seulement est représentée sur la figure, se suivent les unes derrière les autres dans des intervalles déterminés et constants.

Le détecteur 5 sert à un contrôle de transparence, c'est-à-dire au contrôle de l'existence de détails et de caractéristiques qui n'apparaissent que par transparence. A cet effet, les barres d'appui 4, 4' sont munies d'une fente 6 située dans la zone de contrôle de la feuille, les barres situées en avant de la fente 6 sont définies par la référence 4 tandis que celles situées après la fente sont définies par la référence 4'.

La lampe 8, placée au-dessous de cette fente 6 et du plan des barres d'appui 4, 4' dans la direction de lecture 7 du détecteur 5, permet d'illuminer la zone à examiner à travers la fente 6. Cette zone de contrôle a la forme d'une ligne transversale à la direction de transport des feuilles.

Afin d'éviter que la feuille à examiner 3 décolle des barres d'appui 4, il est prévu une soufflerie d'air au moyen d'une barre 9, avec buses 9a dirigées vers la feuille 3 dans la région de la fente 6.

Pour assurer le maintien parfait de la feuille à examiner 3 dans la zone de contrôle dans un état plan, à une distance constante du détecteur 5 et avec une tolérence de ± 0,3 mm, les barres d'appui 4 sont pourvues à leur extrémité limitant l'avant de la fente 6, de buses d'aspiration 4a alignées suivant une ligne transversale située dans la zone de contrôle. En outre, dans l'espace existant entre les barres d'appui 4 sont montés des bras mobiles 10 munis à leur extrémité de buses 10a. En position opérante, les buses 10a et 4a forment une seule ligne d'aspiration disposée transversalement à la direction de transport des feuilles, cette ligne d'aspiration étant située dans le plan de transfert des feuilles. Les buses d'aspiration auxiliaires 10a sont en effet nécessaires pour garantir un état parfaitement plan des feuilles dans la zone de contrôle et éviter un risque de déformation dans les espaces entre les barres d'appui 4. En insérant ainsi des bras mobiles 10 entre les barres d'appui 4, on réduit la distance libre entre les barres et lesdits bras adjacents à seulement 0,5 à 1 mm.

Les buses 4a des barres d'appui 4 sont reliées à un système de vacuum (non montré) et les buses 10a sont reliées à un conduit de vacuum 11 lui aussi relié à ce système de vacuum; la force du vacuum est réglée pour que l'aspiration permette le maintien parfait de la feuille sans déformation. La connexion entre les buses 4a et le vacuum n'est pas montrée sur le dessin.

Pour éviter qu'une pince 2a touche l'extrémité des bras 10 munis des buses 10a, il est prévu un mécanisme d'actionnement de ces bras. L'ensemble bras 10 et conduit de vacuum 11 est monté mobile par rapport aux barres d'appui 4 et, dans ce but, est fixé à l'extrémité d'un levier à deux bras 12a, 12b. Ce levier 12a, 12b est articulé sur un arbre stationnaire 13 et l'extrémité du deuxième bras 12b est reliée par une articulation 14 sur une barre de transmission 15 dont l'autre extrémité est elle-même reliée par une articulation 16 à l'extrémité d'un levier de commande 17. Le levier de commande 17 est monté sur un pivot fixe 18 et il est solidaire d'un bras de levier 19 articulé lui aussi sur le pivot 18. A l'extrémité libre du bras de levier 19 est monté un galet suiveur 19a qui coopère avec une came 20, avec son renflement 20a. Cette came 20 est montée sur un axe 20b dont la rotation est synchronisée à la vitesse d'avance de la chaîne 1 tel que la came 20 fait un tour pendant que la chaîne 1 avance de la longueur d'un intervalle entre deux barres 2 à pinces, donc entre deux feuilles successives. L'autre extrémité du levier de commande 17 est articulée en 21 à une tige filetée 22 munie à son extrémité d'une butée 26 qui s'appuie contre une butée fixe 23. Un ressort de rappel 24 agissant en compression et monté entre la butée fixe 23 et une coupelle 25 permet de presser le galet suiveur 19a contre la surface de la came 20. La position opérante illustrée figures 1 et 3 est définie par le contact desdites butées 23, 26, et peut être ajustée par le réglage de la position de la butée 26 sur la tige filtetée 22 et sur laquelle elle est vissé.

La forme de la came 20 et la synchronisation des mouvements de rotation de l'axe 20b et de l'avance de la chaîne 1 sont tels que les bras 10 restent dans leur position opérante, à savoir avec les buses 10a alignées et dans le même plan que les buses 4a des barres d'appui 4 pendant tout le temps que la feuille 3 défile au dessus de la fente 6, donc dans la zone de contrôle où elle est parfaitement maintenue dans le plan de transfert par l'action des buses d'aspiration 4a, 10a. Lorsque les pinces 2a arrivent au niveau de la fente 6, la came 20 avec son renflement 20a fait basculer le levier 17, à l'encontre de l'action du ressort 24, ce qui entraîne le déplacement du bras de transmission 15, lequel entraîne à son tour le basculement du levier coudé 12a, 12b autour du pivot 13, et par conséquent le déplacement vers le bas des extrémités des bras 10 avec leur buses 10a. Ce déplacement peut être, par exemple, de quelques millimètres. On évite ainsi que les pinces 2a touchent les bras 10 lors de leur passage à travers la fente 6.

Dès que la barre 2 à pinces 2a a dépassé la région de la zone de contrôle, le galet 19a a dépassé le renflement 20a de la came 20 et les leviers 17, 19, sous l'action du ressort 24, remettent les bras 10 en position opérante par l'intermédiaire du bras de transmission 15 et des leviers 12a, 12b, cette position opérante étant définie par l'appui de la butée 26 contre la butée fixe 23. Par ailleurs, dans cette position opérante, il n'est pas nécessaire que le galet 19a touche la came 20 dans sa partie en dehors du renflement 20a.

L'invention n'est pas limitée aux formes d'éxécution décrites et des variantes de réalisation pourraient être apportées sans pour cela sortir du cadre de l'invention.

## Revendications

1. Dispositif de transport des feuilles imprimées dans une installation pour le contrôle de la qualité des papiers-valeurs, notamment des billets de banque, dans une zone de contrôle comprenant au moins un détecteur (5), caractérisé en ce que ledit dispositif est une chaîne de transport (1) équipée de barres à pinces (2, 2a) pour saisir le bord avant de la feuille à contrôler et la faire glisser sur des barres d'appui (4, 4'), s'étendant longitudinalement dans le sens de transport, dans un plan de transfert, les pinces (2a) engageant partiellement les espaces entre lesdites barres d'appui (4, 4'), que, dans la zone de contrôle, les barres d'appui (4, 4') sont munies de trous formant buses d'aspiration (4a) le long d'une ligne transversale à la direction de transport et que, dans les espaces entre les barres d'appui (4), sont montés des bras mobiles (10) munis d'une buse d'aspiration (10a), ces bras étant reliés à un mécanisme d'actionnement pour les déplacer entre une position opérante ajustée, dans laquelle les buses (10a) des bras (10) sont alignées avec les buses (4a) des barres d'appui (4) pour maintenir la feuille à contrôler dans le plan de transfert lors du passage de ladite zone, et une position écartée au-dessous dudit plan lors du passage des pinces (2a) au dessus de l'emplacement des bras (10) pour éviter une collision entre lesdites pinces (2a) et lesdits bras (10).

2. Dispositif selon la revendication 1, caractérisé en ce que pour un contrôle de la transparence des feuilles, les barres d'appui (4, 4') sont interrompues dans la zone de contrôle par une fente (6) transversale à la direction de transport des feuilles, qu'une source de lumière (8) est installée du côté de la fente (6) opposée au détecteur (5), lesdits bras mobiles (10) se trouvant en avant de ladite fente (6) et que les buses (4a) des barres d'appui (4) et les buses (10a) des bras (10) sont situées aux extrémités desdites barres (4) et des bras (10) limitant le bord avant de la fente (6).

3. Dispositif selon les revendications 1 ou 2, caractérisé par le fait qu'il est prévu des moyens d'ajustage des bras (10) dans ladite fente (6), dans leur position opérante.

4. Dispositif selon l'une des revendications 1 à 3, caractérisé par le fait que ledit mécanisme d'actionnement comprend une came (20) qui tourne à une vitesse synchronisée à la vitesse de transport des feuilles, et au moins un levier qui bascule les bras (10) entre lesdites positions.

5. Dispositif selon la revendication 4, caractérisé par le fait que les bras (10) sont montés à l'extrémité d'un levier coudé (12a, 12b), articulé sur un arbre stationnaire (13) et actionné par l'intermédiaire d'une barre de transmission (15) qui est articulée à un levier de commande (17, 19) muni d'un galet (19a) coopérant avec ladite came (20) sous l'action d'un ressort (24), la configuration de la came (20) étant telle que les buses (10a) des bras (10) se trouvent en position opérante dans le plan de transfert, pendant que la feuille à contrôler se déplace dans la zone de contrôle et que les bras (10) sont basculés vers le bas au moment du passage des pinces (2a).

6. Dispositif selon l'une des revendications 1 à 5, caractérisé par le fait qu'il est prévu une soufflerie d'air au moyen de buses d'air (9a) installées au-dessus du plan de transfert et dirigées vers la zone de contrôle et le dessus de la feuille (3).

7. Dispositif selon la revendication 3, caractérisé par le fait que les moyens d'ajustage des bras (10) dans leur position opérante sont constitués par une butée (26) montée par vissage sur une tige filetée (22) et s'appuyant dans cette position opérante contre une butée fixe (23) sous l'action dudit ressort (24).

## Patentansprüche

1. Vorrichtung zum Transport bedruckter Bogen in einer Anlage zur Kontrolle der Qualität von Wertscheinen, insbesondere Banknoten, in einer Kontrollzone mit wenigstens einem Detektor (5), dadurch gekennzeichnet, dass die erwähnte Vorrichtung eine Transportkette (1) ist, welche mit Greifer (2a) tragenden Greiferbalken (2) versehen ist, um den Vorderrand des zu kontrollierenden Bogens zu ergreifen und ihn auf Stützstangen (4, 4') entlanggleiten zu lassen, welche sich longitudinal in Transportrichtung in einer Transferebene erstrecken, dass die Greifer (2a) teilweise in Zwischenräume zwischen den erwähnten Stützstangen (4, 4') eingreifen, dass in der Kontrollzone die Stützstangen (4, 4') mit Saugdüsen (4a) bildenden Löchern längs einer quer zur Transportrichtung orientierten Linie versehen sind und dass in den Zwischenräumen zwischen den Stützstangen (4) bewegliche, mit Saugdüsen (10a) versehene Arme (10) montiert sind, die mit einem Betätigungsmechanismus verbunden sind, um sie zwischen einer justierten Arbeitsstellung, in welcher die Düsen (10a) der Arme (10) mit den Düsen (4a) der Stützstangen (4) ausgerichtet sind, um den zu kontrollierenden Bogen beim Durchgang durch die erwähnte Zone in der Transferebene zu halten, und einer davon entfernten Stellung unterhalb der erwähnten Ebene zu verstellen, während sich die Greifer (2a) oberhalb der Arme (10) vorbeibewegen, so dass ein Zusammenstoss zwischen den erwähnten Greifern (2a) und den erwähnten Armen (10) vermieden wird.

2. Vorrichtung nach Anspruch 1 dadurch gekennzeichnet, dass zur Transparenzkontrolle der Bogen die Stützstangen (4, 4') in der Kontrollzone durch einen quer zur Transportrichtung der Bogen orientierten Spalt (6) unterbrochen sind, dass eine Lichtquelle (8) auf der Seite des Spalts (6), dem Detektor gegenüberliegend, installiert ist, dass die erwähnten beweglichen Arme (10) sich vor dem erwähnten Spalt (6) befinden und dass die Düsen (4a) der Stützstangen (4) und die Düsen (10a) der Arme (10) an den Enden der erwähnten Stangen (4) und der den Vorderrand des Spalts (6) begrenzenden Arme (10) angeordnet sind.

3. Vorrichtung nach den Ansprüchen 1 oder 2, dadurch gekennzeichnet, dass Mittel zum Justieren der Arme (10) in dem erwähnten Spalt (6) in ihrer Arbeitsstellung vorgesehen sind.

4. Vorrichtung nach einem der Ansprüche 1-3, dadurch gekennzeichnet, dass der erwähnte Betätigungsmechanismus einen Nocken (20), welcher sich mit einer mit der Transportgeschwindigkeit der Bogen synchronisierten Geschwindigkeit dreht, und wenigstens einen Hebel aufweist, der die Arme zwischen den erwähnten Stellungen verschwenkt.

5. Vorrichtung nach Anspruch 4, dadurch gekennzeichnet, dass die Arme (10) am Ende eines auf einer stationären Welle (13) schwenkbar angeordneten Winkelhebels (12a, 12b) montiert sind, der mittels einer an einem Steuerhebel (17, 19) angelenkten Transmisionsstange (15) betätigbar ist, und dass dieser Steuerhebel mit einer Rolle (19) versehen ist, die mit dem erwähnten Nocken (20) unter der Wirkung einer Feder (24) zusammenwirkt, wobei die Konfiguration des Nockens (20) derart ist, dass die Düsen (10a) der Arme (20) sich in der Arbeitsstellung in der Transferebene befinden, während der zu kontrollierende Bogen sich in der Kontrollzone bewegt, und dass die Arme (10) im Augenblick des Vorbeigangs der Greifer (2a) nach unten verschwenkt sind.

6. Vorrichtung nach einem der Ansprüche 1-5, dadurch gekennzeichnet, dass ein Luftgebläse mittels Luftdüsen (9a) vorgesehen ist, welche unter der Transferebene installiert und in Richtung auf die Kontrollzone und die Unterseite des Bogens (3) gerichtet sind.

7. Vorrichtung nach Anspruch 3, dadurch gekennzeichnet, dass die Mittel zum Justieren der Arme (10) in ihrer Arbeitsstellung aus einem Anschlag (26) bestehen, der durch Verschraubung auf einer Gewindestange (22) montiert ist und sich in dieser Arbeitsstellung unter der Wirkung der erwähnten Feder (24) gegen einen festen Anschlag (23) abstützt.

## Claims

1. A device for conveying printed sheets in an installation for checking the quality of securities, particularly bank notes, in a checking zone comprising at least one detector (5), characterized in that said device is a conveyor chain (1) equipped with bars with grippers (2, 2a) for grasping the front edge of the sheet to be cnecked and sliding it over support bars (4, 4'), extending longitudinally in the direction of conveyance, in a transfer plane, the grippers (2a) being partially engaged in the spaces between said support bars (4, 4'), in that in the checking zone, the support bars (4, 4') are fitted with holes forming suction nozzles (4a) along line transverse to the direction of conveyance and in that in the spaces between the support bars (4), there are mounted movable arms (10) fitted with a suction nozzle (10a), these arms being linked to an actuating mechanism for moving them between an adjusted operating position, in which the nozzles (10a) of the arms (10) are aligned with the nozzles (4a) of the support bars (4) in order to hold the sheet to be checked in the transfer plane when passing through said zone, and a withdrawn position below said plane when the grippers (2a) pass above the location of the arms (10) in order to avoid a collision between said grippers (2a) and said arms (10).

2. The device as claimed in claim 1, characterized in that in order to check the transparency of the sheets,the support bars (4, 4') are discontinued in the checking zone by a slit (6) transverse to the direction of conveyance of the sheets, in that a light source (8) is installed on the opposite side of the slit (6) to the detector (5), said movable arms (10) being located in front of said slit (6) and in that the nozzles (4a) of the support bars (4) and the nozzles (10a) of the arms (10) are located at the ends of said bars (4) and of the arms (10) limiting the front edge of the slit (6).

3. The device as claimed in claim 1 or 2, characterized in that means are provided for adjusting the arms (10) in said slit (6), in their operating position.

4. The device as claimed in one of claims 1 to 3, characterized in that said actuating mechanism comprises a cam (20) rotating at a speed which is synchronized with the speed of conveyance of the sheets, and at least one lever which tilts the arms (10) between said positions.

5. The device as claimed in claim 4, characterized in that the arms (10) are mounted at the end of a bent lever (12a, 12b), articulated on a stationary spindle (13) and actuated via a transmission bar (15) which is articulated to a control lever (17, 19) fitted with a roller (19a) interacting with said cam (20) under the action of a spring (24), the configuration of the cam (20) being such that the nozzles (10a) of the arms (10) are in the operating position in the transfer plane, while the sheet to be checked moves in the checking zone and that the arms (10) are tilted downward as the grippers (2a) pass.

6. The device as claimed in one of claims 1 to 5, characterized in that an air blower is provided by means of air nozzles (9a) installed above the transfer plane and directed toward the checking zone and the top of the sheet (3).

7. The device as claimed in claim 3, characterized in that the means for adjusting the arms (10) in their operating position consist of a stop-piece (26) mounted by screwing on to a threaded rod (22) and bearing in this operating position against a fixed stop-piece (23) under the action of said spring (24).
